# EUROPÄISCHE PATENTSCHRIFT

(11) **EP 2 697 131 B1**
(45) Veröffentlichungstag und Bekanntmachung des Hinweises auf die Patenterteilung: **29.06.2016**
(21) Anmeldenummer: 12715927.5
(22) Anmeldetag: 13.04.2012
(51) Int. Cl.: B65D 47/20, B65D 35/46

(54) **AUSTRAGKOPF FÜR EINE TUBE UND TUBE MIT AUSTRAGKOPF**
CLOSURE WITH VALVE FOR A PLIABLE TUBULAR CONTAINER
FERMETURE DE RECIPIENT DE TYPE TUBE AVEC UN MECANISME DE SOUPAPE

(30) Priorität: 14.04.2011 DE 102011007396
(43) Veröffentlichungstag der Anmeldung: 19.02.2014
(73) Patentinhaber: Aptar Radolfzell GmbH, 78315 Radolfzell (DE)
(72) Erfinder: BRALL, Dominik, 78345 Moos (DE)
(74) Vertreter: Patentanwaltskanzlei Cartagena
(86) Internationale Anmeldenummer: PCT/EP2012/056793
(87) Internationale Veröffentlichungsnummer: WO 2012/140205

(56) Entgegenhaltungen:
- DE-A1- 10 157 423

## Beschreibung

Die Erfindung betrifft einen Austragkopf für eine Tube zum Austrag von Medium aus der Tube mit einem flachen Außengehäuse mit einem Aufnahmeschacht zum Einstecken und Befestigen eines Auslassstutzens der Tube auf der zur Tube hin weisenden Rückseite und einer Auslassöffnung zum Austrag des Mediums auf einer gegenüberliegenden Stirnseite, mit einem von Wandungen des Außengehäuses umgebenen Innenraum, wobei ein Ringwandungsabschnitt des Außengehäuses den Aufnahmeschacht gegenüber einem den Ringwandungsabschnitt außenseitig umgebenden Ringbereich des Innenraums des Außengehäuses trennt, mit einem im Innenraum vorgesehenen Auslassventil mit einem Ventilkörper und einem Ventilsitz sowie mit einer Druckkammer, die derart ausgebildet ist, dass Druckbeaufschlagung des darin enthaltenen Mediums der Ventilkörper und der Ventilsitz aus einer Schließposition in eine Öffnungsposition gegeneinander beabstandet werden können, um einen Austritt des Mediums aus der Druckkammer durch die Austragöffnung zu gestatten, und mit einem Mediumpfad innerhalb des Gehäuses, durch den eine Einlassöffnung am Aufnahmeschacht mit der Druckkammer verbunden ist. Die Erfindung betrifft weiterhin auch eine Tube mit einem Austragkopf, wobei die Tube einen Auslassstutzen mit einem gegenüber einem maximalen Tubendurchmesser verringertem Außendurchmesser aufweist und wobei dieser Auslassstutzen in eine Einsteckrichtung in einem Aufnahmeschacht des Austragkopfes befestigt ist.

Tuben und sehr einfache Austragköpfe hierfür sind insbesondere zur Aufnahme und zum Austrag von Zahnpasta allgemein bekannt. Die hierfür verwendeten Tuben weisen einen zumeist mit einem Außengewinde versehenen Auslassstutzen auf, der gegenüber dem Außendurchmesser der Tube einen wesentlich verringerten Durchmesser aufweist. Der Austragkopf wird demzufolge bei Zahnpastatuben meist auf diesen Auslassstutzen aufgeschraubt. Zum Schutz des in der Tube enthaltenen Mediums ist bei Zahnpastatuben üblicherweise eine am Austragkopf vorgesehen schwenkbewegliche Schutzkappe vorgesehen, die bei Nichtgebrauch in einer die Auslassöffnung des Austragkopfes verschließenden Position verrastet wird.

Für elastische Flaschen zum Ausbringen von Flüssigkeiten, wie Spülmittel, Reinigungsmittel, Weichspüler, Duschgel, Seife und ähnliches ist aus DE 101 57 423 A1 ein Verschluss mit einem Ventil bekannt, wobei das Ventil eine Membran und einen mittels der Membran verstellbaren Dichtstift aufweist, sodass das Ventil bei einer Beaufschlagung der Membran öffnet.

Aus internem Stand der Technik der Anmelderin ist auch ein Austragkopf für Tuben bekannt, bei dem ein druckgesteuertes Auslassventil vorgesehen ist, welches bei Druckbeaufschlagung des Mediums in der Tube automatisch öffnet und bei Wegfall dieser Druckbeaufschlagung automatisch schließt. Hierdurch kann ein Schutz gegen Kontamination des Mediums erreicht werden, der es gestattet, eine Tube mit einem solchen Austragkopf zur Aufnahme und Abgabe von konservierungsmittelfreien Medien zu verwenden.

Bei der Entwicklung von Austragköpfen für Tuben mit einem solchen Ventil hat sich gezeigt, dass es schwierig ist, eine kompakte Bauweise zu erzielen. Eine solche kompakte Bauweise ist jedoch unter anderem aus ästhetischen Gründen und insbesondere im Falle von Tuben für kosmetische Produkte erforderlich. Weiterhin hat sich herausgestellt, dass bei der zentrischen Zuführung des Mediums in die Druckkammer die Gefahr besteht, dass Außenbereiche der Druckkammer während der Druckbeaufschlagung des Mediums in der Druckkammer noch Luft enthalten, welche beim Öffnen des Auslassventils schlagartig expandiert und dadurch ein ungewünscht plötzliches Austragen des Mediums bewirken.

### Aufgabe und Lösung

Aufgabe der Erfindung ist es, einen gattungsgemäßen Austragkopf für eine Tube derart weiterzubilden, dass die Nachteile des Standes der Technik überwunden werden.

Diese Aufgabe wird gelöst durch den Austragkopf gemäß Anspruch 1 und die Tube gemäß Anspruch 9. Vorteilhafte Ausgestaltungen sind den Unteransprüchen entnehmbar.

Die Erfindung sieht vor, dass die Druckkammer sich zwischen einer Innenseite einer stirnseitigen Wandung des Außengehäuses und einer im Innenraum des Außengehäuses im Wesentlichen parallel hierzu angeordneten Gegenfläche erstreckt und dass der Mediumpfad sich von der Einlassöffnung bezogen auf die Einsteckrichtung des Auslassstutzens in den Aufnahmeschacht nach außen erstreckt, so dass das von der Einlassöffnung kommende Medium lediglich in einem äußeren Randbereich in die Druckkammer einströmen kann.

Erfindungsgemäß ist demnach vorgesehen, dass das Medium nicht axial und ohne wesentliche Richtungsänderung von der Einlassöffnung des Austragkopfes zur Auslassöffnung strömt, sondern von der Einlassöffnung soweit radial nach außen gefördert wird, dass es an der Gegenfläche vorbei von außen in die Druckkammer einströmen kann. Von diesem äußeren Rand der Druckkammer strömt es dann weiter in Richtung des Zentrums der Druckkammer, wo die Auslassöffnung vorgesehen ist.

Der erfindungsgemäße Austragkopf weist auf sich gegenüberliegenden Seiten zum einen den Aufnahmeschacht für den Auslassstutzen der Tube und zum anderen die Austragöffnung auf. Durch den Aufnahmeschacht wird die bereits genannte Einsteckrichtung der Tube definiert. Diese Einsteckrichtung bezieht sich auf die Positionsverlagerung der Tube gegenüber dem Austragkopf im Zuge der Befestigung der Tube. Die Drehstellung der Tube spielt hierfür keine Rolle, so dass auch bei einer Befestigung der Tube mittels eines Gewindes die Einsteckrichtung definitionsgemäß in Richtung der Gewindeachse verläuft.

Die Auslassöffnung des Austragkopfes ist auf der der Rückseite gegenüberliegenden Stirnseite des Tubenkopfes vorgesehen und vorzugsweise so geartet, dass sie für einen Mediumaustrag in Richtung der Einsteckrichtung geeignet ist.

Die Befestigung des Auslassstutzens der Tube erfolgt im Aufnahmeschacht des Austragkopfes vorzugsweise über eine formschlüssig wirkende Klemmverbindung, bei der an der Innenseite des Aufnahmeschachtes und an der Außenseite des Auslassstutzens der Tube korrespondierende Profilierungen vorgesehen sind. Auch die bereits genannte Gestaltung mit einem Gewinde wird als vorteilhaft angesehen.

In einer vorteilhaften Ausgestaltung ist vorgesehen, dass der Mediumpfad sich von der Einlassöffnung durch den Ringbereich des Innenraums des Außengehäuses zur Druckkammer erstreckt, so dass das Medium auf dem Weg von der Einlassöffnung zur Druckkammer abschnittsweise in eine Richtung fließt, die zumindest eine Richtungskomponente aufweist, die entgegen eine Einsteckrichtung des Auslassstutzens in den Aufnahmeschacht gerichtet ist.

Kern dieser Ausgestaltung ist, dass der Mediumpfad, der die mindestens eine Einlassöffnung mit der Druckkammer und somit auch der Auslassöffnung verbindet, sich zumindest abschnittsweise durch jenen Ringbereich des Innenraums erstreckt, der innenseitig durch den Ringwandungsabschnitt des Aufnahmeschachtes begrenzt wird. Demzufolge verläuft der Mediumpfad so, dass das Medium, welches an der Einlassöffnung in den Austragkopf einströmt, umgelenkt wird und somit phasenweise entgegen der Einsteckrichtung fließt oder in eine Richtung fließt, die zumindest eine Richtungskomponente entgegen der Einsteckrichtung aufweist. Der Ringwandungsabschnitt des Aufnahmeschachtes muss nicht zwingend in Kontakt mit dem Medium gelangen. Stattdessen können außenliegend des Ringwandungsabschnitts auch weitere Wandungen vorgesehen sein, die den Strömungspfad des Mediums begrenzen.

Die genannte Bauweise führt zu einem erheblichen Raumgewinn. Da das Medium in den den Aufnahmeschacht umgebenden Ringraum umgelenkt wird, kann es von hier nach außen und dann in Einsteckrichtung weitergefördert werden, um die Druckkammer zu erreichen. Hierdurch wird ein großer Anteil des Innenraums des Außengehäuses für den Mediumpfad nicht benötigt, so dass dieser Raum anderweitig, insbesondere zur Aufnahme maßgeblicher Teile des Auslassventils genutzt werden kann. Dies gestattet es, den Austragkopf in der gewünschten flachen Bauweise auszugestalten und dennoch einen ausreichenden Raum zur Aufnahme des Auslassventils zur Verfügung stehen zu haben.

Weiter ist es besonders von Vorteil, wenn der Austragkopf zur Kraftbeaufschlagung des Ventilkörpers in Richtung des Ventilsitzes eine Feder aufweist, wobei diese Feder zumindest teilweise im Ringraum des Innenraums angeordnet ist. Somit wird für diese Feder der Bauraum genutzt, der den Aufnahmeschacht des Austragkopfes umgibt. Da sich somit vergleichsweise lange Federlängen realisieren lassen, ist die Einstellung des Öffnungsverhaltens des Auslassventils so besonders gut und präzise möglich. Dabei ist besonders von Vorteil, wenn die Feder als Schraubenfeder ausgebildet ist und den Aufnahmeschacht zumindest abschnittsweise umgibt. Somit können die Ringwandungen des Aufnahmeschachtes oder korrespondierende Ringwandungen eines nachfolgend noch erläuterten Innengehäuses auch genutzt werden, um eine Lagefixierung der Feder quer zur Einsteckrichtung zu erzielen.

Von besonderem Vorteil ist es weiterhin, wenn innerhalb des Innenraums des Außengehäuses ein Innengehäuse angeordnet ist, wobei sich der Medienpfad zwischen Außenwandungen des Innengehäuses und Innenwandungen des Außengehäuses erstreckt und wobei weiterhin ein Innenraum des Innengehäuses gegenüber dem Mediumpfad flüssigkeitsdicht verschlossen ist.

Dieses Innengehäuse erfüllt mehrere Zwecke. Zum einen kann es in seinen Innenraum Funktionselemente des Auslassventils beherbergen, welche durch eine flüssigkeitsdichte Ausbildung des Innengehäuses gegenüber der Umgebung geschützt sind. Zum anderen kann es mit seiner Außenkontur und im Zusammenspiel mit der Innenseite der Wandungen des Außengehäuses den oder die Medienpfade von der Einlassöffnung zur Druckkammer definieren. Durch eine an die Innenkontur des Außengehäuses angepasste Formgebung kann dabei verhindert werden, dass zu große Totvolumina im Medienpfad entstehen, also Räume, in denen Medium verbleibt und aus denen diesen Medium nach Entleerung der Tube nicht mehr zu entfernen ist. Insbesondere kann vorgesehen sein, dass das Innengehäuse eine Vertiefung aufweist, in die die Ringwandung des Außengehäuses hineinragt. Durch diese Vertiefung wird es möglich, das Innenvolumen des Innengehäuses zu maximieren. Außerdem kann die Vertiefung, in die der Ringwandungsabschnitt des Außengehäuses eingeschoben ist, in oben schon genannter Art und Weise zur Stützung einer Ventilschraubenfeder verwendet werden.

Vorzugsweise bildet das Innengehäuse eine die Druckkammer begrenzende Gegenfläche, an der der Ventilkörper vorgesehen ist. Dabei ist die Gegenfläche zumindest partiell gegenüber einem ortsfest zum Außengehäuse vorgesehenen Basisabschnitt des Innengehäuses beweglich. Dies kann dadurch erzielt werden, dass die Gegenfläche verschieblich am Basisabschnitt des Innengehäuses geführt ist. Bevorzugt ist allerdings, wenn die Gegenfläche aus zwei verschiedenen Materialien unterschiedlicher Verformbarkeit besteht. Hierdurch wird es möglich, die Gegenfläche mit dem Basisabschnitt fest und zu verbinden und dennoch eine Beweglichkeit des Ventilkörpers zu erzielen. Hierzu ist vorzugsweise ein ringförmiger Abschnitt aus einem Material höherer Verformbarkeit zwischen einem außenliegenden Außenring und dem Ventilkörper der Gegenfläche angeordnet, die aus einem Material geringerer Verformbarkeit ausgebildet sind.

Weiter wird es als besonders vorteilhaft angesehen, wenn der Mediumpfad zumindest abschnittsweise durch Kanäle gebildet ist, die durch Vertiefungen im Außengehäuse und/oder im Innengehäuse gebildet sind und die vom jeweils anderen Gehäuse umfänglich abgeschlossen sind, wobei diese Kanäle vorzugsweise im Bereich ihrer Einmündung in die Druckkammer eine Vergrößerung ihres freien Querschnitts aufweisen. Die Vergrößerung dieses Querschnitts gestattet es, die Totvolumina gering zu halten und dennoch zu gewährleisten, dass das Medium über den gesamten Umfang oder zumindest über fast den gesamten Umfang (>50%) in die Druckkammer einströmt. Die Bildung von Luftblasen wird hierdurch wirksam verhindert.

Die Erfindung betrifft weiterhin auch eine Tube mit einem erfindungsgemäßen Austragkopf. Dabei weist die Tube einen Auslassstutzen mit gegenüber einem maximalen Tubendurchmesser verringertem Außendurchmesser auf. Dieser Auslassstutzen ist in Einsteckrichtung eingeschoben im Aufnahmeschacht des Austragkopfes befestigt.

### Kurzbeschreibung der Zeichnungen

Weitere Aspekte und Vorteile der Erfindung ergeben sich außer aus den Ansprüchen auch aus der nachfolgenden Beschreibung eines bevorzugten Ausführungsbeispiels der Erfindung, welches anhand der Figuren erläutert wird. Dabei zeigen:
- Figur 1a und 1b: eine erfindungsgemäße Tube mit erfindungsgemäßem Austragkopf,
- Figur 2: den Austragkopf in einer vergrößerten Darstellung in seiner Schließstellung,
- Figur 3: den Austragkopf der Figur 2 in seiner Öffnungsstellung und
- Figur 4: eine Explosionsdarstellung des Austragkopfes der Fig. 2 und 3.

### Detaillierte Beschreibung des Ausführungsbeispiels

Figuren 1 a und 1 b zeigen eine erfindungsgemäße Tube 10 mit einem Tubenkörper 20 und einem erfindungsgemäßen Austragkopf 30. Dabei zeigt Figur 1a die erfindungsgemäße Tube 10 in einer nicht geschnittenen Darstellung sowie im noch nicht montierten Zustand des Austragkopfes und Figur 1 b die erfindungsgemäße Tube in einem fertigmontierten Zustand in teilgeschnittener Ansicht. Wie anhand von Figur 1 b zu ersehen ist, weist der Austragkopf 30 ein Außengehäuse 40 auf, welches aus einer Innenschale 42 und einer Außenschale 44 zusammengesetzt ist. Diese sind über Rastmittel 43 fest und gegeneinander unbeweglich aneinander gesichert. Die Innenschale 42 definiert einen zentrischen Aufnahmeschacht 32, der von einer Ringwandung 42a der Innenschale 42 umgeben wird. Am Grund des Aufnahmeschachtes 32 ist eine Stirnwandung 42b vorgesehen in der Einlassöffnungen 42c vorgesehen sind, durch die hindurch das Medium in den Austragkopf 30 gelangen kann. Der Aufnahmeschacht 32 dient der Aufnahme des Auslassstutzens 22 des Tubenkörpers 20. Dieser ist hierfür außenseitig mit einer Verdickung 22a vorgesehen, die in eine umlaufende Nut 42d an dem Ringwandungsabschnitt 42a eingreift. Statt einer solchen formschlüssigen Rastverbindung könnte der Auslassstutzen 22 bei einer nicht dargestellten Ausführungsform auch in ein an der Innenseite des Ringwandungsabschnitts 42a vorgesehenes Innengewinde eingreifen.

Die Außenschale 44 weist eine Austrittsöffnung 44a auf, durch die hindurch das Medium aus dem Austragkopf an eine Umgebung abgegeben werden kann. Die Innenschale 42 und die Außenschale 44 definieren gemeinsam einen Innenraum 48 des Außengehäuses 40. Innerhalb dieses Innenraums 48 ist ein Innengehäuse 50 vorgesehen. Dieses weist einen Basisabschnitt 52 sowie ein Gegenflächenabschnitt 54 auf. Gemeinsam verschließen der Basisabschnitt 52 und der Gegenflächenabschnitt 54 einen Innenraum 56 des Innengehäuses 50 flüssigkeitsdicht. In diesen Innenraum 56 gelangt bestimmungsgemäß im Betrieb keinerlei Medium. Der Basisabschnitt 52 weist eine Formgebung auf, die der Unterschale 42 ähnelt. So weist der Basisabschnitt 52 insbesondere Wandungen 52a auf, die eine Vertiefung definieren, in die der Aufnahmeschacht 32 eintaucht. Bei dem Gegenflächenabschnitt 54 handelt es sich um ein Bauteil aus zwei verschiedenen Kunststoffsorten. Ein außenseitiger Ringabschnitt 54a sowie ein zentrischer Abschnitt 54c sind aus einem schwer verformbaren Kunststoff gefertigt, während ein dazwischenliegender ringförmiger Bereich 54b aus einem leicht verformbaren Kunststoff gefertigt ist, so dass der zentrische Bereich 54c gegenüber dem Randbereich 54a in und entgegen der Hauptrichtung 2 verlagerbar ist. Innerhalb des Innenraums 56 des Innengehäuses 50 ist eine Schraubenfeder 58 vorgesehen, die durch die Vertiefung 52a gestützt an einer Bodenfläche des Basisabschnitts 52 und am zentrischen Abschnitt 54c des Gegenflächenabschnitts 54 anliegt und diesen samt eines daran angeformten Ventilkörpers 54d in Richtung der Auslassöffnung 44a und gegen eine dort vorgesehene innenseitige Ventilfläche 44b drückt.

Anhand der Figuren 2 und 3 soll die Funktionsweise des Austragkopfes beschrieben werden. Figur 2 zeigt den Austragkopf in einer vergrößerten Darstellung in seiner Schließstellung. Damit Medium vom Aufnahmeschacht 32 bis zur Auslassöffnung 44a gelangen kann, ist ein Medienpfad 60, 62, 64, 66, 68 vorgesehen, der sich von dem Aufnahmeschacht zugeordneten Einlassöffnungen 42c bis in die an die Austragöffnung 44a angrenzende Druckkammer 70 erstreckt. Ausgehend von einem umlaufenden Ringbereich 60 erstrecken sich der Medienpfad zunächst zwischen der Vertiefung 52a im Basisabschnitt 52 einerseits und der Stirnwandung 42b und der Ringwandung 42a der Innenschale 42 andererseits in einen Ringbereich 49 des Innenraums 48 des Außengehäuses 40. Diese Kanalabschnitte 62 verlaufen bis zu einem Grund der Innenschale 42 und dort durch Abschnitte 64 radial nach außen bis zur zylindrischen Außenwandung der Innenschale 42. Der Medienpfad verläuft dann in axial ausgerichteten Abschnitten 66 weiter in Richtung der Druckkammer 70. Ein Endabschnitt 68 des Mediumpfades ist trichterförmig in insbesondere aus Figur 4 ersichtlicher Weise geformt, so dass das Medium nahezu über den vollständigen Umfang der Druckkammer 70 von außen in diese einströmen kann.

Wenn nun durch Kraftbeaufschlagung des Tubenkörpers 20 das darin enthaltene Medium unter Druck gesetzt wird, so pflanzt sich dieser Druck durch den Mediumpfad und seine Abschnitte 60, 62, 64, 66, 68 bis in die Druckkammer 70 fort. Dort führt bei geschlossenem Auslassventil dieser Druck zu einer partiellen Verformung des Gegenflächenabschnitts 54 und daher zu einer Beabstandung des Ventilkörpers 54d vom Ventilsitz 44b. Hierdurch wird die Auslassöffnung 44a freigegeben und das unter Druck gesetzte Medium kann in Hauptrichtung 2 entweichen.

Durch die Medienzufuhr in die Druckkammer 70 von außen ist gewährleistet, dass zuverlässig jegliche Luft aus der Druckkammer 70 durch die Austragöffnung 44a hindurch ausgetragen wird. Es ist zu Beginn eines Austragvorgangs somit nicht zu befürchten, dass Lufttaschen in der Druckkammer 70 verbleiben, welche im Zuge der Druckbeaufschlagung komprimiert werden und sich schlagartig und unerwartet wieder ausdehnen, sobald das Auslassventil öffnet. Durch die Anordnung des Medienpfades im genannten Ringraum 49 ist darüber hinaus ermöglicht, dass das Innengehäuse 50 einen Großteil des Innenraums 48 des Außengehäuses 40 einnehmen kann. Somit ist insbesondere genug Raum vorhanden, um hier die Feder 58 anzuordnen.

## Patentansprüche

1. Austragkopf (30) für eine Tube (20) zum Austrag von Medium aus der Tube (20) mit
- einem flachen Außengehäuse (40) mit einem Aufnahmeschacht (32) zum Einstecken und Befestigen eines Auslassstutzens (22) der Tube (20) auf der zur Tube (20) hin weisenden Rückseite und einer Auslassöffnung (44a) zum Austrag des Mediums auf einer gegenüberliegenden Stirnseite,
- einem von Wandungen des Außengehäuses (40) umgebenen Innenraum (48), wobei ein Ringwandungsabschnitt (42a) des Außengehäuses (40) den Aufnahmeschacht (32) gegenüber einem den Ringwandungsabschnitt (42a) außenseitig umgebenden Ringbereich (49) des Innenraums (48) des Außengehäuses (40) trennt,
- einem im Innenraum (48) vorgesehenen Auslassventil (54d, 44b) mit einem Ventilkörper (54d) und einem Ventilsitz (44b) sowie mit einer Druckkammer (70), die derart ausgebildet ist, dass durch Druckbeaufschlagung des darin enthaltenen Mediums der Ventilkörper (54d) und der Ventilsitz (44b) aus einer Schließposition in eine Öffnungsposition gegeneinander beabstandet werden können, um eine Austritt der Mediums aus der Druckkammer (70) durch die Austragöffnung (44a) zu gestatten, und
- einem Mediumpfad (60, 62, 64, 66, 68) innerhalb des Gehäuses (40), durch den eine Einlassöffnung (42c) am Aufnahmeschacht mit der Druckkammer (70) verbunden ist,
**dadurch gekennzeichnet, dass**
- die Druckkammer (70) sich zwischen einer Innenseite einer stirnseitigen Wandung des Außengehäuses (40) und einer im Innenraum (48) des Außengehäuses (40) im Wesentlichen parallel hierzu angeordneten Gegenfläche (54b, 54c) erstreckt und
- der Mediumpfad (60, 62, 64, 66, 68) sich von der Einlassöffnung (42c) bezogen auf die Einsteckrichtung (2) des Auslassstutzens (22) in den Aufnahmeschacht (32) nach außen erstreckt und von dort in die Druckkammer (70) mündet, so dass das von der Einlassöffnung (42c) kommende Medium lediglich in einem äußeren Randbereich in die Druckkammer (70) einströmen kann.

2. Austragkopf nach Anspruch1,
**dadurch gekennzeichnet, dass**
- der Mediumpfad (60, 62, 64, 66, 68) sich von der Einlassöffnung (42c) durch den Ringbereich (49) des Innenraums (48) des Außengehäuses (40) zur Druckkammer (70) erstreckt, so dass das Medium auf dem Weg von der Einlassöffnung (42c) zur Druckkammer (70) abschnittsweise in eine Richtung fließt, die zumindest eine Richtungskomponente aufweist, die entgegen einer Einsteckrichtung (2) des Auslassstutzens (22) in den Aufnahmeschacht (32) gerichtet ist.

3. Austragkopf nach einem der vorstehenden Ansprüche,
**dadurch gekennzeichnet, dass**
der Austragkopf (30) zur Kraftbeaufschlagung des Ventilkörpers (54d) in Richtung des Ventilsitzes (44b) eine Feder (58) aufweist, wobei diese Feder (58) zumindest teilweise im Ringraum (49) des Innenraums (48) angeordnet ist.

4. Austragkopf nach Anspruch 3,
**dadurch gekennzeichnet, dass**
die Feder (58) als Schraubenfeder ausgebildet ist und den Aufnahmeschacht (32) zumindest abschnittsweise umgibt.

5. Austragkopf nach einem der vorstehenden Ansprüchen,
**dadurch gekennzeichnet, dass**
innerhalb des Innenraums (48) des Außengehäuses (40) ein Innengehäuse (50) angeordnet ist, wobei sich der Medienpfad (60, 62, 64, 66, 68) zwischen Wandungen des Innengehäuses (50) und Wandungen des Außengehäuse (40) erstreckt und wobei ein Innenraum (56) des Innengehäuses (50) gegenüber dem Mediumpfad (60, 62, 64, 66, 68) flüssigkeitsdicht verschlossen ist.

6. Austragkopf nach Anspruch 5,
**dadurch gekennzeichnet, dass**
das Innengehäuse (50) eine Vertiefung aufweist, in die die Ringwandungsabschnitte (42a) des Außengehäuses (40) hineinragt.

7. Austragkopf nach Anspruch 5 oder 6,
**dadurch gekennzeichnet, dass**
das Innengehäuse (50) eine die Druckkammer (70) begrenzte Gegenfläche (54b, 54c) bildet, an der der Ventilkörper (54d) vorgesehen ist, wobei die Gegenfläche (54b, 54c) zumindest partiell gegenüber einem ortsfest zum Außengehäuse (40) vorgesehenen Basisabschnitt (52) des Innengehäuses (50) beweglich ist, wobei vorzugsweise die Gegenfläche (54b, 54c) aus zwei verschiedenen Materialien unterschiedlicher Verformbarkeit besteht.

8. Austragkopf nach einem der vorstehenden Ansprüche,
**dadurch gekennzeichnet, dass**
der Mediumpfad (60, 62, 64, 66, 68) zumindest abschnittsweise durch Kanäle gebildet ist, die durch Vertiefungen (52d) im Außengehäuse und/oder im Innengehäuse (50) gebildet sind und die vom jeweils anderen Gehäuse (40) umfänglich abgeschlossen sind, wobei die Kanäle (52d) im Bereich ihrer Einmündung in die Druckkammer (70) eine Vergrößerung der Querschnittsfläche aufweisen.

9. Tube (20) mit Austragkopf (30), wobei die Tube (20) einen Auslassstutzen (22) mit gegenüber einem maximalen Tubendurchmesser verringertem Außendurchmesser aufweist und wobei dieser Auslassstutzen (22) in eine Einsteckrichtung (2) in einem Aufnahmeschacht (32) des Austragkopfes (30) befestigt ist,
**dadurch gekennzeichnet, dass**
der Austragkopf (30) nach einem der vorstehenden Ansprüche ausgebildet ist.

## Claims

1. Dispensing head (30) for a tube (20) for dispensing medium from the tube (20), having:
- a flat outer housing (40) with, on the rear side oriented towards the tube (20), a receiving well (32) for insertion and securing of an outlet connector (22) of the tube (20) and, on an opposite end side, an outlet opening (44a) for dispensing the medium,
- an internal space (48) surrounded by walls of the outer housing (40), wherein an annular wall section (42a) of the outer housing (40) separates the receiving well (32) from an annular region (49), of the internal space (48) of the outer housing (40), which surrounds the outside of the annular wall section (42a),
- an outlet valve (54d, 44b), provided in the internal space (48), with a valve body (54d) and a valve seat (44b) and with a pressure chamber (70) which is designed such that, when the medium contained therein is pressurized, the valve body (54d) and the valve seat (44b) can be moved apart from one another from a closed position into an open position in order to permit the medium to leave the pressure chamber (70) through the dispensing opening (44a), and
- a medium path (60, 62, 64, 66, 68) within the housing (40) via which an inlet opening (42c) at the receiving well is connected to the pressure chamber (70),
**characterized in that**
- the pressure chamber (70) extends between an internal side of an end-side wall of the outer housing (40) and a counter-face (54b, 54c), arranged essentially parallel thereto in the internal space (48) of the outer housing (40) and
- the medium path (60, 62, 64, 66, 68) extends outward from the inlet opening (42c), relative to the direction of insertion (2) of the outlet connector (22) into the receiving well (32), and thence discharges into the pressure chamber (70) such that the medium coming from the inlet opening (42c) can flow into the pressure chamber (70) only in an outer rim region.

2. Dispensing head according to Claim 1,
**characterized in that**
- the medium path (60, 62, 64, 66, 68) extends from the inlet opening (42c) through the annular region (49) of the internal space (48) of the outer housing (40) to the pressure chamber (70), such that the medium passing from the inlet opening (42c) to the pressure chamber (70) flows, in sections, in a direction having at least one direction component that is oriented counter to a direction of insertion (2) of the outlet connector (22) into the receiving well (32).

3. Dispensing head according to either of the preceding claims,
**characterized in that**
the dispensing head (30) has a spring (58) for preloading the valve body (54d) in the direction of the valve seat (44b), this spring (58) being at least partially arranged in the annular space (49) of the internal space (48).

4. Dispensing head according to Claim 3,
**characterized in that**
the spring (58) is in the form of a coil spring and surrounds of the receiving well (32) at least in sections.

5. Dispensing head according to one of the preceding claims,
**characterized in that**
an inner housing (50) is arranged within the internal space (48) of the outer housing (40), wherein the medium path (60, 62, 64, 66, 68) extends between walls of the inner housing (50) and walls of the outer housing (40) and wherein an internal space (56) of the inner housing (50) is closed in a fluid-tight manner with respect to the medium path (60, 62, 64, 66, 68).

6. Dispensing head according to Claim 5,
**characterized in that**
the inner housing (50) has a depression into which the annular wall sections (42a) of the outer housing (40) project.

7. Dispensing head according to Claim 5 or 6,
**characterized in that**
the inner housing (50) forms a counter-face (54b, 54c) which bounds the pressure chamber (70) and on which the valve body (54d) is provided, the counter-face (54b, 54c) being at least partially mobile relative to a base section (52) of the inner housing (50) that is static with respect to the outer housing (40), wherein preferably the counter-face (54b, 54c) consists of two different materials of different deformability.

8. Dispensing head according to one of the preceding claims,
**characterized in that**
the medium path (60, 62, 64, 66, 68) is formed, in at least one section, by channels which are formed by depressions (52d) in the outer housing and/or in the inner housing (50) and which are peripherally closed by the respective other housing (40), wherein the channels (52d) increase in cross-sectional area in the region at which they discharge into the pressure chamber (70).

9. Tube (20) with dispensing head (30), wherein the tube (20) has an outlet connector (22) with outer diameter smaller than the maximum tube diameter, and wherein this outlet connector (22) is secured in a direction of insertion (2) in a receiving well (32) of the dispensing head (30),
**characterized in that**
the dispensing head (30) is as claimed in one of the preceding claims.

## Revendications

1. Tête de distribution (30) pour un tube (20) pour distribuer un milieu hors du tube (20), comprenant
- un boîtier extérieur plat (40) avec un conduit de réception (32) destiné à l'insertion et à la fixation d'un raccord de sortie (22) du tube (20) sur le côté arrière tourné vers le tube (20) et une ouverture de sortie (44a) pour distribuer le milieu sur un côté frontal opposé,
- un espace interne (48) entouré par des parois du boîtier extérieur (40), une portion de paroi annulaire (42a) du boîtier extérieur (40) séparant le conduit de réception (32) par rapport à une région annulaire (49) de l'espace interne (48) du boîtier extérieur (40) entourant du côté extérieur la portion de paroi annulaire (42a),
- une soupape de sortie (54d, 44b) prévue dans l'espace interne (48), avec un corps de soupape (54d) et un siège de soupape (44b) ainsi qu'avec une chambre de pression (70) qui est réalisée de telle sorte que par sollicitation en pression du milieu contenu dans celle-ci, le corps de soupape (54d) et le siège de soupape (44b) puissent être espacés l'un de l'autre depuis une position de fermeture dans une position d'ouverture afin de permettre une sortie du milieu hors de la chambre de pression (70) à travers l'ouverture de distribution (44a), et
- une voie de milieu (60, 62, 64, 66, 68) à l'intérieur du boîtier (40), à travers laquelle une ouverture d'entrée (42c) est connectée à la chambre de pression (70) au niveau du conduit de réception,
**caractérisée en ce que**
- la chambre de pression (70) s'étend entre un côté intérieur d'une paroi frontale du boîtier extérieur (40) et une surface conjuguée (54b, 54c) disposée essentiellement parallèlement à celle-ci dans l'espace interne (48) du boîtier extérieur (40) et
- la voie de milieu (60, 62, 64, 66, 68) s'étend vers l'extérieur depuis l'ouverture d'entrée (42c) par rapport à la direction d'insertion (2) du raccord de sortie (22) dans le conduit de réception (32) et débouche de là dans la chambre de pression (70), de sorte que le milieu provenant de l'ouverture d'entrée (42c) puisse affluer dans la chambre de pression (70) uniquement dans une région de bord extérieure.

2. Tête de distribution selon la revendication 1, **caractérisée en ce que**
- la voie de milieu (60, 62, 64, 66, 68) s'étend depuis l'ouverture d'entrée (42c) à travers la région annulaire (49) de l'espace interne (48) du boîtier extérieur (40) jusqu'à la chambre de pression (70), de telle sorte que le milieu, sur son chemin depuis l'ouverture d'entrée (42c) jusqu'à la chambre de pression (70), s'écoule en partie dans une direction qui présente au moins une composante directionnelle qui est orientée à l'opposé d'une direction d'insertion (2) du raccord de sortie (22) dans le conduit de réception (32).

3. Tête de distribution selon l'une quelconque des revendications précédentes,
**caractérisée en ce que**
la tête de distribution (30) présente un ressort (58) pour solliciter par force le corps de soupape (54d) dans la direction du siège de soupape (44b), ce ressort (58) étant disposé au moins en partie dans l'espace annulaire (49) de l'espace interne (48).

4. Tête de distribution selon la revendication 3,
**caractérisée en ce que**
le ressort (58) est réalisé sous forme de ressort hélicoïdal et entoure au moins en partie le conduit de réception (32).

5. Tête de distribution selon l'une quelconque des revendications précédentes,
**caractérisée en ce**
**qu'**un boîtier intérieur (50) est disposé à l'intérieur de l'espace interne (48) du boîtier extérieur (40), la voie de milieu (60, 62, 64, 66, 68) s'étendant entre des parois du boîtier intérieur (50) et des parois du boîtier extérieur (40) et un espace interne (56) du boîtier intérieur (50) étant fermés de manière étanche aux liquides vis-à-vis de la voie de milieu (60, 62, 64, 66, 68).

6. Tête de distribution selon la revendication 5,
**caractérisée en ce que**
le boîtier intérieur (50) présente un renfoncement dans lequel pénètrent les portions de paroi annulaires (42a) du boîtier extérieur (40).

7. Tête de distribution selon la revendication 5 ou 6,
**caractérisée en ce que**
le boîtier intérieur (50) forme une surface conjuguée (54b, 54c) limitée par la chambre de pression (70), au niveau de laquelle surface est prévu le corps de soupape (54d), la surface conjuguée (54b, 54c) étant déplaçable au moins en partie par rapport à une portion de base (52) du boîtier intérieur (50) prévue fixement par rapport au boîtier extérieur (40), la surface conjuguée (54b, 54c) se composant de préférence de deux matériaux différents ayant une capacité de déformation différente.

8. Tête de distribution selon l'une quelconque des revendications précédentes,
**caractérisée en ce que**
la voie de milieu (60, 62, 64, 66, 68) est formée au moins en partie par des canaux qui sont formés par des renfoncements (52d) dans le boîtier extérieur et/ou dans le boîtier intérieur (50) et qui sont terminés au niveau de la périphérie par l'autre boîtier respectif (40), les canaux (52d) présentant, dans la région de leur embouchure dans la chambre de pression (70), une augmentation de la surface en section transversale.

9. Tube (20) avec une tête de distribution (30), le tube (20) présentant un raccord de sortie (22) de diamètre extérieur réduit par rapport à un diamètre maximal du tube et ce raccord (22) étant fixé dans une direction d'insertion (2) dans un conduit de réception (32) de la tête de distribution (30),
**caractérisé en ce que**
la tête de distribution (30) est réalisée selon l'une quelconque des revendications précédentes.
